# FASCICULE DE BREVET EUROPEEN

(11) **EP 3 825 778 B1**
(45) Date de publication et mention de la délivrance du brevet: **12.07.2023**
(21) Numéro de dépôt: 19210665.6
(22) Date de dépôt: 21.11.2019
(51) Int. Cl.: G04F 7/08, G04B 3/04, G04B 37/10

(54) **COURONNE DE COMMANDE POUR PIECE D'HORLOGERIE**
STEUERKRANZ FÜR UHR
CONTROL CROWN FOR A TIMEPIECE

(43) Date de publication de la demande: 26.05.2021
(73) Titulaire: The Swatch Group Research and Development Ltd, 2074 Marin (CH)
(72) Inventeur: KWIECINSKI, Karol, 2854 Bassecourt (CH); VUILLEUMIER, Gilles, 2542 Pieterlen (CH)
(74) Mandataire: ICB SA

(56) Documents cités:
- EP-A1- 2 275 883
- EP-A2- 2 385 432
- EP-B1- 2 275 883
- CH-A1- 711 600
- CH-A5- 695 470

## Description

### Domaine de l'invention

L'invention concerne une couronne de commande pour pièce d'horlogerie, apte à coopérer avec une carrure pour la manoeuvre d'une tige de commande appartenant à ladite couronne de commande, ladite carrure comportant au moins un logement principal selon un axe principal pour la réception d'un tube que comporte ladite couronne de commande, laquelle comporte un corps de couronne apte à être monté rotatif autour dudit axe principal et agencé pour être manipulé par un utilisateur pour la manoeuvre de ladite tige de commande, et ledit corps de couronne recouvrant à la fois ledit tube et ladite tige de commande.

L'invention concerne une boîte de pièce d'horlogerie, comportant une telle carrure, et au moins une telle couronne de commande.

L'invention concerne une pièce d'horlogerie, notamment une montre, comportant une telle boîte et/ou au moins une telle couronne de commande.

L'invention concerne le domaine des mécanismes de commande pour pièces d'horlogerie.

### Arrière-plan de l'invention

Les pièces d'horlogerie comportent souvent des composants porteurs d'indications techniques, comme des secteurs gradués, ou porteurs d'éléments d'identification du produit tels que logo, nom, ou similaire, et peuvent encore comporter des composants externes qui doivent être assemblés dans une orientation particulière pour ne pas géner ni blesser l'utilisateur.

La réalisation de l'indexation de tels composants doit garantir les fonctionnalités et en particulier les étanchéités requises. Ces composants sont souvent vissés, ce qui impose de créer des mécanismes additionnels pour assurer leur bonne orientation : ces mécanismes se traduisent par un nombre accru de composants, et un surcoût de production.

Le document CH711600A1 au nom de OFFICINE PANERAI décrit une couronne à poussoir comportant une couronne muni d'une extension centrale apte à être reliée à une tige de remontoir d'un mouvement d'horlogerie et un poussoir déplaçable axialement par rapport à la couronne contre une action élastique, cette couronne à poussoir comportant encore un tube apte à traverser la paroi d'une boîte de montre et à y être fixé sur lequel la couronne est pivotée. Cette couronne comporte un dispositif de blocage interdisant l'actionnement du poussoir tant que la couronne n'est pas placée dans au moins une position angulaire prédéterminée par rapport au tube.

Le document EP2385432A2 au nom de ROLEX décrit une boîte de montre comprenant une carrure, un tube muni d'un filetage, solidaire de la carrure, une couronne de commande munie d'un filetage apte à être vissé sur le filetage du tube. La couronne de commande comporte une partie externe présentant un signe distinctif visible de l'extérieur et une partie interne logée à l'intérieur de la partie externe et munie du filetage apte à être vissé sur le filetage du tube, l'une desdites parties comportant des moyens de liaison à une tige de commande, notamment à une tige de remontoir, et des moyens de serrage pour maintenir la partie externe et la partie interne dans une position angulaire déterminée par rapport à l'axe longitudinal du tube. La partie interne comporte des premiers moyens d'indexage angulaire, la partie externe comporte des seconds moyens d'indexage angulaire, ces moyens d'indexage étant conformés pour s'engager axialement les uns dans les autres par déplacement axial relatif entre la partie interne et la partie externe, ces moyens d'indexage étant maintenus engagés par lesdits moyens de serrage.

Le document EP2275883A1 au nom de ROLEX décrit une pièce d'horlogerie comprenant un boîtier renfermant un mouvement d'horlogerie, un mécanisme de transmission de mouvements de rotation homocinétiques entre deux tiges d'axes sensiblement parallèles, reliant l'extérieur du boîtier au mouvement d'horlogerie à travers un passage du boîtier. Les extrémités adjacentes de ces deux tiges sont solidaires de deux éléments de coulissement respectifs de sections déterminées, en prise avec deux coulisses respectives de sections complémentaires de celles desdits éléments de coulissement, de plans de coulissement perpendiculaires auxdits axes, les deux coulisses étant solidaires d'un organe de liaison commun et étant orientées à 90° l'une de l'autre.

### Résumé de l'invention

L'invention se propose de réaliser un composant indexé, et dont l'indexation reste constante, au moindre coût et avec le moindre nombre possible de constituants. Et l'invention concerne plus particulièrement une couronne pour pièce d'horlogerie, notamment pour une montre.

Ainsi, l'invention concerne une couronne de commande selon la revendication 1.

L'invention concerne encore une boîte de pièce d'horlogerie équipée d'au moins une telle couronne.

L'invention concerne encore une pièce d'horlogerie, notamment une montre, comportant une telle boîte, et/ou au moins une telle couronne.

### Description sommaire des dessins

D'autres caractéristiques et avantages de l'invention apparaîtront à la lecture de la description détaillée qui va suivre, en référence aux dessins annexés, où :
- la figure 1 représente, de façon schématisée, et en coupe longitudinale, une partie d'un ensemble constitué d'une carrure de montre et d'une couronne de commande selon l'invention ;
- la figure 2 représente, de façon schématisée, et en perspective, l'ensemble de la figure 1, laquelle couronne est porteuse d'un bouchon de fermeture d'extrémité porteur d'un logo ;
- la figure 3 représente, en vue de bout, l'ensemble de la figure 1 ;
- la figure 4 représente, de façon schématisée, et en coupe transversale perpendiculaire à l'axe de couronne, l'ensemble de la figure 1 ;
- la figure 5 représente, selon deux angles différents, la perspective éclatée des constituants de l'ensemble de la figure 1 ;
- les figures 6 à 10 représentent, de façon schématisée et n perspective, les étapes successives d'assemblage des différents constituants les uns avec les autres :
- la figure 6 illustre l'insertion et la fixation d'un tube dans un logement de la carrure, prévu à cet effet ; ce tube comporte un évidement destiné à recevoir une tige de commande, ici de façon excentrée par rapport à la portée de fixation du tube ; ce tube comporte, à son extrémité opposée à la carrure, des moyens d'indexation, formés par deux alésages dans ce cas particulier ;
- la figure 7 illustre l'insertion d'un corps de couronne sur ce tube, et en appui sur la carrure ; ce corps de couronne comporte, du côté de la carrure, une collerette intérieure, et il comporte ensuite, en s'éloignant de la carrure, une cannelure ou une denture intérieure, suivie d'un taraudage puis d'un chambrage à l'extrémité opposée à la carrure ;
- la figure 8 illustre l'insertion d'une tige de commande entre le corps de couronne et le tube, cette tige comporte, du côté de la carrure, une portée de guidage visible sur la figure 1, qui est insérée dans un alésage traversant de la carrure également visible sur la figure 1, et elle comporte ensuite une cannelure ou respectivement une denture extérieure, qui engrène avec la cannelure ou denture intérieure du corps de couronne ; du côté opposé à la carrure, cette tige comporte une surface d'appui sensiblement plane, perpendiculaire à son axe ;
- la figure 9 illustre le vissage d'un écrou dans le corps de couronne, laissant le passage à l'extrémité du tube opposée à la carrure, et de façon à limiter la course axiale de la tige de commande qu'il emprisonne ;
- la figure 10 illustre la fixation d'un bouchon de fermeture sur le tube, dans une position angulaire imposée ;
- la figure 11 est un schéma-blocs représentant une pièce d'horlogerie, notamment une montre, comportant une boîte avec une telle carrure et une telle couronne de commande.

### Description détaillée des modes de réalisation préférés

L'invention concerne une couronne de commande 10 pour une pièce d'horlogerie 1000. Cette couronne 10 est apte à coopérer avec une carrure 20, que comporte une boîte 100 de la pièce d'horlogerie 1000, ou que comporte la pièce d'horlogerie 1000, pour la manoeuvre d'une tige de commande 4 appartenant à la couronne de commande 10.

La carrure 20 comporte classiquement au moins un logement principal 21, selon un axe principal D1, pour la réception d'un tube 1 que comporte la couronne de commande 10. La couronne 10 comporte un corps de couronne 8, qui est apte à être monté rotatif autour de l'axe principal D1, et est agencé pour être manipulé par un utilisateur pour la manoeuvre de la tige de commande 4, par exemple pour la commande d'une fonction de mise à l'heure, de remontage, de déclenchement de chronographe, de remise à zéro, de déclenchement de sonnerie, de réglage de fuseau, ou autre.

Le corps de couronne 8 recouvre à la fois le tube 1 et la tige de commande 4.

Selon l'invention, le tube 1 comporte un évidement 11, qui est prévu pour le passage et/ou le guidage en rotation de la tige de commande 4 autour d'un axe D2 parallèle avec l'axe principal D1. Et la couronne de commande 10 comporte un bouchon de fermeture 7, qui est agencé pour être fixé au tube 1 en position angulaire fixe par rapport à la carrure 20, par la coopération entre des moyens d'indexation 12, tels qu'alésages, ou logements de forme, que comporte le tube 1 et des moyens d'indexation complémentaire 71 que comporte le bouchon de fermeture 7, tels qu'ergots cylindriques ou respectivement doigts de forme. La fixation de ce bouchon de fermeture 7 permet ainsi d'enfermer axialement le corps de couronne 8 entre la carrure 20 et le bouchon de fermeture 7. selon l'invention, l'évidement 11 est excentré pour le passage et/ou le guidage en rotation de la tige de commande 4 autour d'un axe secondaire D2 parallèle à l'axe principal D1 et distinct de lui.

Plus particulièrement, le corps de couronne 8 comporte un chambrage 83, qui est apte à recevoir un joint d'étanchéité 6 sous le bouchon de fermeture 7.

Plus particulièrement, le corps de couronne 8 comporte une denture ou une cannelure interne 81, qui est agencée pour coopérer avec une denture ou respectivement une cannelure externe 43, que comporte la tige de commande 4, pour l'entraînement en rotation de la tige de commande 4.

Plus particulièrement, le corps de couronne 8 comporte un taraudage 82, qui est apte à coopérer de façon complémentaire avec un filetage 52 d'un écrou 5 inséré entre la tige de commande 4 et le bouchon de fermeture 7. Cet écrou 5 comporte une surface d'appui frontale 53, qui est agencée pour constituer une butée axiale à une surface d'appui frontale complémentaire 44 que comporte la tige de commande 4, du côté opposé à la carrure 20. L'écrou 5 comporte des moyens de manoeuvre 51 pour sa préhension par un outil adapté.

Plus particulièrement, le corps de couronne 8 est mobile entre la carrure 20 et le bouchon de fermeture 7 avec une course axiale limitée, et le corps de couronne 8 comporte une collerette 89, qui constitue un moyen d'arrêt axial de la tige de commande 4 du côté de la carrure 20. Ainsi, la tige de commande 4 a une course limitée d'un côté par la collerette 89 du corps de couronne 8, et de l'autre côté par la surface d'appui frontale 53 de l'écrou 5. La collerette 89 permet d'effectuer la traction de la tige de commande 4, par exemple pour son changement de position T0/T1/T2, quand le corps de couronne 8 a une course axiale.

Dans une variante non illustrée, le corps de couronne 8 est rappelé vers la carrure 20 par un moyen de rappel élastique tendant à le plaquer sur la carrure 20.

Dans une autre variante non illustrée, le corps de couronne 8 est éloigné de la carrure 20 par un autre moyen de rappel élastique.

Dans une autre variante encore, la denture ou cannelure interne 81 que comporte le corps de couronne 8, et agencée pour l'entraînement en rotation de la tige de commande 4, n'est en prise avec la tige de commande 4 que sur une partie de la course axiale de la tige de commande 4.

L'invention concerne encore une boîte 100 de pièce d'horlogerie, comportant une carrure 20 comportant au moins un logement principal 21 s'étendant selon un axe principal D1 pour la réception d'un tube de couronne de commande, et au moins une telle couronne de commande 10 comportant un tube 1 insérable dans cet au moins un logement principal 21.

Plus particulièrement, la carrure 20 comporte au moins un alésage secondaire 22, s'étendant selon un axe secondaire D2 parallèle à l'axe principal D1 et distinct de lui, pour la réception et le guidage d'une portée de guidage 41 que comporte une tige de commande 4 manoeuvrée par une couronne de commande 10.

L'invention concerne encore une pièce d'horlogerie 1000 comportant une telle boîte 100 et/ou au moins une telle couronne 10. Plus particulièrement, cette pièce d'horlogerie 1000 est une montre.

L'invention permet de disposer d'une couronne de commande 10 bien étanche, comportant peu de composants. Les figures 6 à 10 illustrent son assemblage extrêmement facile, en place sur la couronne :
- la figure 6 illustre l'insertion et la fixation, notamment et non limitativement par chassage, du tube 1 dans le logement principal 21 de la carrure 2, on voit sur le tube 1, à son extrémité opposée à la carrure, des moyens d'indexation, formés par deux alésages 12 dans ce cas particulier ; dans des variantes, le tube 1 peut être collé, soudé, brasé, ou autre. On remarque que, dans le cas particulier et non limitatif des figures, le logement principal 21 est un alésage borgne : ceci a pour conséquence que la seule communication entre l'intérieur de la boîte 100 qui comporte la carrure 20, et le milieu extérieur dans cette zone, est constituée par la liaison entre l'alésage secondaire 22, et la portée de guidage 41 de la tige de commande 4, qui est plus facile à étancher en raison de son petit diamètre ; notamment l'étanchéité est assurée par un joint de tige 3, logé dans une gorge 45 de la tige de commande 4, et qui est comprimé dans l'alésage secondaire 22 de la carrure 20 ;
- la figure 7 illustre l'insertion du corps de couronne 8, monté libre sur le tube 1, et qui peut prendre appui sur une face avant 25 de la carrure 20. On distingue sur cette figure l'extrémité du tube 1, et, à l'intérieur du corps de couronne 8, le taraudage 82 destiné à recevoir l'écrou 5 ; on voit aussi le chambrage 83 destiné à accueillir le bouchon de fermeture 7 ;
- la figure 8 illustre l'insertion de la tige de commande 4 entre le corps de couronne 8 et le tube 1, la tige 1 comportant, du côté de la carrure 20, une portée de guidage 41 visible sur la figure 1, qui est insérée dans l'alésage secondaire 22, qui est un alésage traversant, de la carrure 20 également visible sur la figure 1. La tige de commande 4 comporte ensuite une cannelure ou respectivement une denture extérieure 43, qui engrène avec la cannelure ou denture intérieure 81 du corps de couronne 8 ; on distingue; du côté opposé à la carrure 20, une surface d'appui 44 sensiblement plane, perpendiculaire à l'axe de la tige de commande 4 ;
- la figure 9 illustre le vissage d'un écrou 5 dans le taraudage 82 du corps de couronne 8, cet écrou 5 laisse le passage à l'extrémité du tube opposée à la carrure, mais limite la course axiale de la tige de commande 4 qu'il emprisonne ; plus particulièrement, cet écrou 5 peut être collé, ou arrêté par un point de soudure laser, ou autre ;
- la figure 10 illustre la fixation, par chassage, collage, ou autre, du bouchon de fermeture 7 sur le tube 1, dans une position angulaire imposée ; plus particulièrement ce bouchon 7 comporte des ergots 71 qui coopèrent avec les alésages 12 du tube 1.

En somme, l'invention permet de disposer d'un bouchon de fermeture 7 en position angulaire fixe par rapport à la carrure 20, et qui peut porter un logo ou similaire, sans risque de désorientation angulaire. Les composants en rotation sont bien protégés, et l'étanchéité peut être assurée par des moyens classiques.

La possibilité de désaxage de la tige de commande 4 par rapport au corps de couronne 8 permet un positionnement à volonté par rapport à la boîte 100. Ceci peut être intéressant pour un positionnement optimal dans la hauteur de la boîte, ou encore pour une commande décalée par rapport aux positions les plus usuelles.

## Revendications

1. Couronne de commande (10) pour pièce d'horlogerie (1000), apte à coopérer avec une carrure (20) pour la manoeuvre d'une tige de commande (4) appartenant à ladite couronne de commande (10), ladite carrure (20) comportant au moins un logement principal (21) selon un axe principal (D1) pour la réception d'un tube (1) que comporte ladite couronne de commande (10), laquelle comporte un corps de couronne (8) apte à être monté rotatif autour dudit axe principal (D1) et agencé pour être manipulé par un utilisateur pour la manoeuvre de ladite tige de commande (4), et ledit corps de couronne (8) recouvrant à la fois ledit tube (1) et ladite tige de commande (4), **caractérisée en ce que** ledit tube (1) comporte un évidement (11) pour le passage et/ou le guidage en rotation de ladite tige de commande (4) autour d'un axe (D2) parallèle avec ledit axe principal (D1), et **en ce que** ladite couronne de commande (10) comporte un bouchon de fermeture (7) agencé pour être fixé audit tube (1), en position angulaire fixe par rapport à ladite carrure (20) par la coopération entre des moyens d'indexation (12) que comporte ledit tube (1) et des moyens d'indexation complémentaire (71) que comporte ledit bouchon de fermeture (7), pour enfermer axialement ledit corps de couronne (8) entre ladite carrure (20) et ledit bouchon de fermeture (7), **caractérisée en ce que** ledit évidement (11) est excentré pour le passage et/ou le guidage en rotation de ladite tige de commande (4) autour d'un axe secondaire (D2) parallèle audit axe principal (D1) et distinct de lui.

2. Couronne de commande (10) selon la revendication 1, **caractérisée en ce que** ledit corps de couronne (8) comporte un chambrage (83) apte à recevoir un joint d'étanchéité (6) sous ledit bouchon de fermeture (7).

3. Couronne de commande (10) selon la revendication 1 ou 2, **caractérisée en ce que** ledit corps de couronne (8) comporte une denture ou une cannelure interne (81) agencée pour coopérer avec une denture ou respectivement une cannelure externe (43) que comporte ladite tige de commande (4), pour l'entraînement en rotation de ladite tige de commande (4).

4. Couronne de commande (10) selon l'une des revendications 1 à 3, **caractérisée en ce que** ledit corps de couronne (8) comporte un taraudage (82) apte à coopérer de façon complémentaire avec un filetage (52) d'un écrou (5) qui comporte une surface d'appui frontale (53) agencée pour constituer une butée axiale à une surface d'appui frontale complémentaire (44) que comporte ladite tige de commande (4), du côté opposé à ladite carrure (20).

5. Couronne de commande (10) selon l'une des revendications 1 à 4, **caractérisée en ce que** ledit corps de couronne (8) est mobile entre ladite carrure (20) et ledit bouchon de fermeture (7) avec une course axiale limitée, et **en ce que** ledit corps de couronne (8) comporte une collerette (89) constituant un moyen d'arrêt axial de ladite tige de commande (4) du côté de ladite carrure (20).

6. Couronne de commande (10) selon la revendication 5, **caractérisée en ce que** ledit corps de couronne (8) est rappelé vers ladite carrure (20) par un moyen de rappel élastique tendant à le plaquer sur ladite carrure (20).

7. Couronne de commande (10) selon les revendications 3 et 5, **caractérisée en ce que** ladite denture ou cannelure interne (81) que comporte ledit corps de couronne (8) agencée pour l'entraînement en rotation de ladite tige de commande (4) n'est en prise avec ladite tige de commande (4) que sur une partie de ladite course axiale.

8. Boîte (100) de pièce d'horlogerie, comportant une carrure (20) comportant au moins un logement principal (21) s'étendant selon un axe principal (D1) pour la réception d'un tube de couronne de commande, et au moins une couronne de commande (10) selon l'une des revendications 1 à 7 comportant un dit tube (1) insérable dans ledit au moins un logement principal (21).

9. Boîte (100) selon la revendication 8, **caractérisée en ce que** ladite carrure (20) comporte au moins un alésage secondaire (22), s'étendant selon ledit axe secondaire (D2) parallèle audit axe principal (D1) et distinct de lui, pour la réception et le guidage d'une portée de guidage (41) que comporte ladite tige de commande (4) manoeuvrée par ladite couronne de commande (10).

10. Pièce d'horlogerie (1000) comportant une boîte (100) selon la revendication 8 ou 9 et/ou au moins une couronne (10) selon l'une des revendications 1 à 7.

11. Pièce d'horlogerie (1000) selon la revendication 10, **caractérisée en ce qu'**elle est une montre.

## Patentansprüche

1. Steuerkrone (10) für eine Uhr (1000), die mit einem Mittelteil (20) zusammenwirken kann zum Betätigen einer Steuerwelle (4), die zu der Steuerkrone (10) gehört, wobei das Mittelteil (20) entlang einer Hauptachse (D1) mindestens eine Hauptlagerung (21) umfasst zum Aufnehmen eines Rohres (1), das die Steuerkrone (10) umfasst, die einen Kronenkörper (8) umfasst, der um die Hauptachse (D1) drehend angebracht werden kann und so eingerichtet ist, dass sie zum Betätigen der Steuerwelle (4) von einem Benutzer bedient werden kann, wobei der Kronenkörper (8) gleichzeitig das Rohr (1) und die Steuerwelle (4) bedeckt, **dadurch gekennzeichnet, dass** das Rohr (1) eine Aushöhlung (11) umfasst für den Durchtritt und/oder die Drehführung der Steuerwelle (4) um eine zur Hauptachse (D1) parallele Achse (D2), und dadurch, dass die Steuerkrone (10) eine Verschlusskappe (7) umfasst, die so eingerichtet ist, dass sie durch das Zusammenwirken zwischen Indexierungsmitteln (12), die das Rohr (1) umfasst, und komplementären Indexierungsmitteln (71), die die Verschlusskappe (7) umfasst, in fester Winkelstellung in Bezug auf das Mittelteil (20) an dem Rohr (1) befestigt werden kann, um den Kronenkörper (8) axial zwischen dem Mittelteil (20) und der Verschlusskappe (7) einzuschließen, **dadurch gekennzeichnet, dass** die Aushöhlung (11) für den Durchtritt und/oder die Drehführung der Steuerwelle (4) um eine zur Hauptachse (D1) parallele und sich von dieser unterscheidenden Nebenachse (D2) exzentrisch ist.

2. Steuerkrone (10) nach Anspruch 1, **dadurch gekennzeichnet, dass** der Kronenkörper (8) eine Versenkung (83) umfasst, die eine Dichtung (6) unter der Verschlusskappe (7) aufnehmen kann.

3. Steuerkrone (10) nach den Ansprüchen 1 oder 2, **dadurch gekennzeichnet, dass** der Kronenkörper (8) eine Zahnung oder eine innenliegende Rillung (81) umfasst, die so eingerichtet ist, dass sie für den Drehantrieb der Steuerwelle (4) mit einer Zahnung bzw. einer außenliegenden Rillung (43), die die Steuerwelle (4) umfasst, zusammenwirkt.

4. Steuerkrone (10) nach einem der Ansprüche 1 bis 3, **dadurch gekennzeichnet, dass** der Kronenkörper (8) ein Innengewinde (82) umfasst, das in komplementärer Art und Weise mit einem Gewindeschneiden (52) einer Schraube (5) zusammenwirken kann, die eine vordere Auflagefläche (53) umfasst, die so eingerichtet ist, dass sie einen axialen Anschlag für eine komplementäre vordere Auflagefläche (44), die die Steuerwelle (4) umfasst, auf der gegenüberliegenden Seite des Mittelteils (20) bildet.

5. Steuerkrone (10) nach einem der Ansprüche 1 bis 4, **dadurch gekennzeichnet, dass** der Kronenkörper (8) zwischen dem Mittelteil (20) und der Verschlusskappe (7) mit einem begrenzten axialen Weg beweglich ist, und dadurch, dass der Kronenkörper (8) ein Kräglein (89) umfasst, das ein axiales Stoppmittel der Steuerwelle (4) auf der Seite des Mittelteils (20) bildet.

6. Steuerkrone (10) nach Anspruch 5, **dadurch gekennzeichnet, dass** der Kronenkörper (8) durch ein elastisches Rückzugmittel, das dazu neigt, ihn an das Mittelteil (20) zu drücken, in Richtung des Mittelteils (20) zurückgezogen wird.

7. Steuerkrone (10) nach den Ansprüchen 3 und 5, **dadurch gekennzeichnet, dass** die Zahnung oder innenliegende Rillung (81), die der Kronenkörper (8) umfasst, die für den Drehantrieb der Steuerwelle (4) eingerichtet ist, nur auf einem Teil des axialen Weges mit der Steuerwelle (4) in Eingriff steht.

8. Gehäuse (100) für eine Uhr, das ein Mittelteil (20) umfasst, das mindestens eine sich entlang einer Hauptachse (D1) erstreckende Hauptlagerung (21) zum Aufnehmen eines Steuerkronenrohres, und mindestens eine Steuerkrone (10) nach einem der Ansprüche 1 bis 7 umfasst, die ein Rohr (1) umfasst, das in die mindestens eine Hauptlagerung (21) eingesetzt werden kann.

9. Gehäuse (100) nach Anspruch 8, **dadurch gekennzeichnet, dass** das Mittelteil (20) mindestens eine Nebenausreibung (22), die sich entlang der zur Hauptachse (D1) parallelen und sich von dieser unterscheidenden Nebenachse (D2) erstreckt, zum Aufnehmen und Führen einer Führungslauffläche (41) umfasst, die die von der Steuerkrone (10) betätigte Steuerwelle (4) umfasst.

10. Uhr (1000), die ein Gehäuse (100) nach Anspruch 8 oder 9 und/oder mindestens eine Krone (10) nach einem der Ansprüche 1 bis 7 umfasst.

11. Uhr (1000) nach Anspruch 10, **dadurch gekennzeichnet, dass** es sich um eine Kleinuhr handelt.

## Claims

1. Control crown (10) for a timepiece (1000), capable of cooperating with a middle (20) for manoeuvring a control rod (4) belonging to said control crown (10), said middle (20) comprising at least one main recess (21) along a main axis (D1) for receiving a tube (1) comprised in said control crown (10), which comprises a crown body (8) capable of being mounted such that it rotates about said main axis (D1) and arranged so as to be handled by a user to manoeuvre said control rod (4), and said crown body (8) covering both said tube (1) and said control rod (4), **characterised in that** said tube (1) comprises a hollow (11) to allow said control rod (4) to pass and/or be guided in rotation about an axis (D2) parallel to said main axis (D1), and **in that** said control crown (10) comprises a closing cap (7) arranged so as to be fastened to said tube (1), in a fixed angular position relative to said middle (20) by the cooperation between indexing means (12) comprised in said tube (1) and complementary indexing means (71) comprised in said closing cap (7), to axially enclose said crown body (8) between said middle (20) and said closing cap (7), **characterised in that** said hollow (11) is off-centred to allow said control rod (4) to pass and/or be guided in rotation about a secondary axis (D2) parallel to said main axis (D1) and separate therefrom.

2. Control crown (10) according to claim 1, **characterised in that** said crown body (8) comprises a counterbore (83) capable of receiving a gasket (6) beneath said closing cap (7).

3. Control crown (10) according to claim 1 or 2, **characterised in that** said crown body (8) comprises a toothing or an inner spline (81), arranged so as to cooperate with a toothing or respectively an external spline (43) comprised in said control rod (4), to drive said control rod (4) in rotation.

4. Control crown (10) according to one of claims 1 to 3, **characterised in that** said crown body (8) comprises a tapping (82) capable of cooperating in a complementary manner with a threading (52) of a nut (5) comprised in a frontal bearing surface (53) arranged so as to form an abutment axial to a complementary frontal bearing surface (44) comprised in said control rod (4), on the side opposite said middle (20).

5. Control crown (10) according to one of claims 1 to 4, **characterised in that** said crown body (8) is capable of moving between said middle (20) and said closing cap (7) with limited axial travel, and **in that** said crown body (8) comprises a flange (89) constituting a means for axially stopping said control rod (4) on said middle (20) side.

6. Control crown (10) according to claim 5, **characterised in that** said crown body (8) is returned towards said middle (20) by an elastic return means biased to press same against said middle (20).

7. Control crown (10) according to claims 3 and 5, **characterised in that** said toothing or inner spline (81) comprised in said crown body (8), and arranged so as to drive said control rod (4) in rotation, is only engaged with said control rod (4) over a part of said axial travel.

8. Timepiece case (100), comprising a middle (20) comprising at least one main recess (21) extending along a main axis (D1) for receiving a control crown tube, and at least one control crown (10) according to one of claims 1 to 7 comprising a said tube (1) capable of being inserted into said at least one main recess (21).

9. Case (100) according to claim 8, **characterised in that** said middle (20) comprises at least one secondary bore (22), extending along said secondary axis (D2) parallel to said main axis (D1) and separate therefrom, for receiving and guiding a guiding face (41) comprised in said control rod (4) manoeuvred by said control crown (10).

10. Timepiece (1000) comprising a case (100) according to claim 8 or 9 and/or at least one crown (10) according to one of claims 1 to 7.

11. Timepiece (1000) according to claim 10, **characterised in that** it is a watch.
